# EUROPÄISCHE PATENTSCHRIFT

(11) **EP 1 485 205 B1**
(45) Veröffentlichungstag und Bekanntmachung des Hinweises auf die Patenterteilung: **16.05.2007**
(21) Anmeldenummer: 03709804.3
(22) Anmeldetag: 20.03.2003
(51) Int. Cl.: B04B 1/20

(54) **SCHNECKENZENTRIFUGE**
HELICAL CONVEYOR CENTRIFUGE
CENTRIFUGEUSE A VIS SANS FIN

(30) Priorität: 20.03.2002 DE 10212187
(43) Veröffentlichungstag der Anmeldung: 15.12.2004
(73) Patentinhaber: Hiller GmbH, 84137 Vilsbiburg (DE)
(72) Erfinder: GILLENGERTEN, Frank, 51147 Köln (DE); HAIDER, Günter, 84137 Vilsbiburg (DE); WAGENBAUER, Robert, 84189 Wurmsham (DE)
(74) Vertreter: Gustorf, Gerhard
(86) Internationale Anmeldenummer: PCT/EP2003/002907
(87) Internationale Veröffentlichungsnummer: WO 2003/078070

(56) Entgegenhaltungen:
- DE-A- 2 651 657
- US-A- 4 037 781
- US-A- 5 342 281

## Beschreibung

Die Erfindung betrifft eine Schneckenzentrifuge zur naßmechanischen Trennung von Feststoffgemischen nach dem Oberbegriff des Patentanspruchs 1.

Eine derartige Naßzentrifuge ist beispielsweise bekannt aus US-A 5 342 281. Die eine der beiden gegenläufigen Schnecken der Förderschnecke fördert das zum Trommelmantel des Rotors geschleuderte Sinkgut zu den an einem Ende des Rotors ausgebildeten Austragsöffnungen, während die andere Schnecke das auf der Trägerflüssigkeit aufschwimmende, leichtere Schwimmgut zu den Austragsöffnungen am anderen konischen Ende des Rotors fördert. Eine an der Welle der Förderschnecke befestigte Stauscheibe dient dazu, eine unkontrollierte Rückmischung des Schwimmgutes mit dem Sinkgut zu verhindern. Der Flüssigkeitsspiegel der Trägerflüssigkeit ist über die gesamte Rotorlänge konstant.

Der Erfindung liegt die Aufgabe zugrunde, eine Schneckenzentrifuge der im Oberbegriff des Patentanspruchs 1 angegebenen Gattung zur Verfügung zu stellen, bei der es möglich ist, für das Sinkgut und für das Schwimmgut voneinander unabhängige Feuchtigkeitsgehalte zu erzielen.

Nach dem Kennzeichen des Patentanspruchs 1 wird diese Aufgabe dadurch gelöst, daß am Rotor eine radial nach innen ragende Staueinrichtung zur Erzeugung eines unterschiedlichen Flüssigkeitsspiegels für das Sinkgut und das Schwimmgut angeordnet ist, wobei die Staueinrichtung einen Stauring aufweist, der einen Ringspalt zur Welle der Förderschnecke freiläßt.

Mit dieser Lösung steht ein Sortierdekanter zur Verfügung, der praktisch aus zwei miteinander gekoppelten Dekantern zusammengesetzt ist, wobei in dem einen Dekanter das schwerere Sinkgut ausgetragen wird, während in dem anderen Dekanter das leichtere Schwimmgut abgesondert wird.

Die beiden Dekanter sind hierbei durch die nach innen ragende Staueinrichtung gegeneinander abgegrenzt.

Die Schneckenzentrifuge gemäß der Erfindung eignet sich insbesondere zum Trennen von Kunststoffen unterschiedlicher Dichte, die in der Trägerflüssigkeit suspendiert sind, beispielsweise PVC oder PA und PP.

In Weiterbildung der Erfindung hat die Staueinrichtung in Förderrichtung für das Schwimmgut hinter dem Stauring wenigstens ein Überlaufrohr für die Trägerflüssigkeit, dessen radial nach innen weisende Eintrittsöffnung einen Abstand zur Welle der Förderschnecke freiläßt.

Dabei ist es besonders vorteilhaft, wenn das Überlaufrohr zur Einstellung des Abstandes radial verstellbar ist. Auf diese Weise kann der Flüssigkeitsspiegel im Bereich der Schnecke für den Austrag des Schwimmgutes eingestellt werden, wodurch die Länge der Trockenstrecke für das Schwimmgut vor dem Austrag und damit der Restfeuchtegehalt des Schwimmgutes vorgegeben werden kann.

In weiterer Ausgestaltung der Erfindung hat der Stauring ein im Längsschnitt U-förmiges, das Überlaufrohr umgreifendes Rinnenprofil, bestehend aus einem an der Rotorwand befestigten, radialen Ring, einem den Rinnenprofilgrund bildenden Übergangsstück und einer sich daran anschließenden Sperrwand, deren freies Ende einen geringen radialen Abstand zur Rotorwand freiläßt.

Zur Weiterbildung dieses Merkmals sind dem Stauring Mittel zur Einstellung des Ringspaltes zugeordnet.

Auf diese Weise ist es möglich, auch den Flüssigkeitsspiegel für das Sinkgut vorzugeben, um die Trockenstrecke für die aus der Trägerflüssigkeit ausgehobene, schwere Phase vor deren Eintritt in die Austragsöffnungen zu verändern. Eine längere Trockenstrecke bedeutet hier ebenfalls eine längere Verweildauer vor dem Austrag und damit einen geringeren Restfeuchtegehalt des Sinkgutes.

Weitere Merkmale und Vorteile der Erfindung ergeben sich aus den Patentansprüchen und aus der folgenden Beschreibung von Ausführungsbeispielen, die in der Zeichnung dargestellt sind. Es zeigen:
Figur 1 einen Längsschnitt durch die obere Hälfte einer Schneckenzentrifuge gemäß der Erfindung,
Figur 2 eine vergrößerte Ausschnittsdarstellung des Bereiches S der Figur 1 mit der Staueinrichtung,
Figur 3 einen Vertikalschnitt in der Ebene III-III der Figur 2,
Figur 4 eine Variante der Figur 2,
Figur 5 einen Schnitt in der Ebene V-V der Figur 4,
Figur 6 eine Variante der Figur 4,
Figur 7 einen Schnitt in der Ebene VII-VII der Figur 6,
Figur 8 eine Variante der Figur 6 und
Figur 9 einen Schnitt in der Ebene IX-IX der Figur 8.

Wie Figur 1 zeigt, hat die Schneckenzentrifuge einen Rotor 10, der aus einer mittleren, zylindrischen Trommel 12 und zwei fest damit verbundenen, konischen Trommeln 14 und 16 zusammengesetzt ist. Zur Lagerung des Rotors 10 in einem nicht dargestellten Gehäuse dienen zwei Wälzlager 18. Im rechten Teil der Figur 1 sind eine Riemenscheibe 20 für den Drehantrieb des Rotors 10 um seine horizontale Achse 24 sowie ein Getriebe 22 angedeutet.

In dem Rotor 10 ist eine Förderschnecke 26 gelagert, die über das Getriebe 22 mit einer gegenüber dem Rotor 10 unterschiedlichen Drehzahl um dieselbe Achse 24 angetrieben wird. Die Förderschnecke 26 besteht aus einer hohlen Welle 28, auf der zwei gegenläufige Schnecken 30 und 32 angebracht sind. Die Wendel 34 jeder der beiden Schnecken 30, 32 haben im Bereich der Welle 28 Öffnungen 36.

Die Zufuhr des zu trennenden, in einer Trägerflüssigkeit suspendierten Gemisches erfolgt in Richtung des Pfeiles A der Figur 1 mittels eines nicht dargestellten, stehenden oder rotierenden Aufgaberohres durch die hohle Welle 28 hindurch in eine Kammer 38, die im mittleren Bereich der Welle 28 ausgebildet ist und von der radiale Öffnungen 40 in den Raum zwischen Förderschnecke 26 und Rotor 10 führen.

Am Ende der in Figur 1 linken konischen Trommel 14 sind Austragsöffnungen 42 für die leichte Phase (Schwimmgut) vorgesehen, die ringförmig in die Trommelwand eingearbeitet sind. Entsprechende Austragsöffnungen 44 für die schwere Phase (Sinkgut) sind in das Ende der gegenüberliegenden konischen Trommel 16 eingearbeitet.

Auf der Welle 28 der Förderschnecke 26 ist im Bereich der zylindrischen Trommel 12 eine Stauscheibe 46 befestigt, die eine Rückmischung des Schwimmgutes mit der Suspension verhindert.

Gemäß der Erfindung ist am Rotor 10 eine radial nach innen ragende Staueinrichtung 48 befestigt, die in den Ausführungsbeispielen am Übergang der zylindrischen Trommel 12 in die in Figur 1 linke konische Trommel 14 angeordnet ist. Die Staueinrichtung 48 bewirkt in der nachstehend erläuterten Weise, daß für das Schwimmgut, welches über die Austragsöffnungen 42 abgegeben wird, ein anderer Flüssigkeitsspiegel 50 als für das Sinkgut erzeugt wird (Flüssigkeitsspiegel 52), das über die Austragsöffnungen 44 am rechten Ende des Rotors 10 abgesondert wird.

Die Staueinrichtung 48 besteht aus einem insgesamt mit 54 bezeichneten Stauring, der ein im Längsschnitt U-förmiges Rinnenprofil hat. Dieses Rinnenprofil setzt sich zusammen aus einem Ring 56, der an der Rotorwand 58 befestigt ist und radial von dieser nach innen absteht, einem den Rinnenprofilgrund bildenden, axialen Übergangsstück 60 und einer sich daran anschließenden Sperrwand 62, die von dem Übergangsstück 60 schräg verlaufend absteht. Zwischen dem Übergangsstück 60 und der Welle 28 der Schnecke 30 ist ein Ringspalt 64 vorhanden. Das freie Ende der Sperrwand 62 läßt einen geringen radialen Abstand 66 zur Rotorwand 58 frei.

Die Figuren 2 und 3 zeigen, daß im Bereich des Stauringes 54 an der Rotorwand 58 vier Überlaufrohre 68 angebracht sind, die mit ihren radial nach innen weisenden Eintrittsöffnungen 70 in das U-förmige Rinnenprofil des Stauringes 54 münden. Die Überlaufrohre 68 sind durch nicht weiter dargestellte Einrichtungen in radialer Richtung verstellbar, was in den Figuren 2, 4, 6 und 8 durch Doppelpfeile angedeutet ist.

Im Ausführungsbeispiel der Figuren 1 bis 3 ist der Stauring 54 fest mit der Rotorwand 58 verbunden und hat im Bereich zwischen dem Ring 56 und dem Übergangsstück 60 eine Abschrägung 72.

Wie bereits erwähnt, gelangt die zu trennende Suspension, beispielsweise unterschiedlich schwere Kunststoffteile in einer Trägerflüssigkeit, über die Öffnungen 40 der hohlen Welle 28 in den Bereich der zylindrischen Trommel 12, wo der Flüssigkeitsspiegel 52 durch den Ringspalt 64 bestimmt wird, d. h. durch den Abstand des Übergangsstücks 60 von der Welle 28 der Förderschnecke 26. Die spezifisch schwereren Feststoffteile werden aufgrund der durch den Rotor 10 ausgeübten Zentrifugalkraft gegen die Rotorwand 58 geschleudert, während die spezifisch leichteren Feststoffpartikel an der Oberfläche des Flüssigkeitsspiegels 52 aufschwimmen. Die Schnecke 32 transportiert die schwere Phase (Sinkgut) in Figur 1 nach rechts in Richtung auf die Austragsöffnungen 44. Am Ende der konischen Trommel 16 wird in Abhängigkeit vom Flüssigkeitsspiegel 52 eine mehr oder weniger lange Trockenstrecke 74 gebildet, an deren Beginn die Feststoffteile von der Schnecke 32 aus der Trägerflüssigkeit gehoben und entlang dieser Trockenstrecke 74 zu den Austragsöffnungen 44 gefördert werden.

Es besteht die Möglichkeit, den Stauring 54 gegen einen kleineren oder größeren Stauring auszuwechseln, um auf diese Weise einen radial kleineren oder größeren Ringspalt 64 zu bilden, wodurch der Flüssigkeitsspiegel 52 und damit die Trockenstrecke 74 verändert werden.

Das spezifisch leichtere Schwimmgut, das auf dem Flüssigkeitsspiegel 52 aufschwimmt, wird über die radial kleinere Schnecke 30 in der Gegenrichtung zu dem Ringspalt 64 gefördert, wobei die Abschrägung 72 des Staurings 54 den Überlauf des Schwimmgutes in die linke konische Trommel 14 unterstützt. In dieser hängt der Flüssigkeitsspiegel 50 vom Abstand zwischen der Eintrittsöffnung 70 der Überlaufrohre 68 und der Welle 28 der Förderschnecke 26 ab. Wenn die Überlaufrohre 68, ausgehend vom Beispiel der Figur 2, radial nach außen verstellt werden, strömt ein Teil der Trägerflüssigkeit durch die Überlaufrohre 68 nach außen ab, bis der neue Flüssigkeitsspiegel 50 erreicht ist. Dadurch wird unabhängig vom Flüssigkeitsspiegel 52 für das Sinkgut die Trockenstrecke 76 in der in Figur 1 linken konischen Trommel 14 vergrö-ßert. Umgekehrt wird diese Trockenstrecke 76 verkleinert, wenn die Überlaufrohre 68 radial nach innen verstellt werden.

Der Abstand 66 zwischen der Sperrwand 62 und der Rotorwand 58 verhindert, daß in der Trägerflüssigkeit suspendiertes Schwimmgut durch die Überlaufrohre 68 nach außen gelangen kann.

Beim Ausführungsbeispiel der Figuren 4 und 5 ist der Ringspalt 64 durch eine Blende 78 abgeschlossen, die einen einstückig mit dem Ring 56 ausgebildeten Blendenring 80 hat, der sich von dem Ring 56 radial bis zur Mantelfläche der Welle 28 der Förderschnecke 26 erstreckt. In die Innenkante des Blendenrings 80 sind gleichmäßig über den Umfang verteilt Überströmfenster 82 eingearbeitet, deren Öffnungen durch Wehrplatten 84 vergrößert oder verkleinert werden können. Die Wehrplatten 84 sind durch nicht weiter dargestellte Organe von außen radial verstellbar, so daß durch die radiale Innenkante der Wehrplatten 84 der Flüssigkeitsspiegel 52 in der zylindrischen Trommel 12 und in der rechten konischen Trommel 16 bestimmt wird.

Bei der Variante der Figuren 6 und 7 besteht die Blende 78 aus zwei gegeneinander verdrehbaren Ringscheiben, nämlich dem auch hier mit dem Ring 56 fest verbundenen Blendenring 80 und einer in Überströmrichtung davorliegenden Ringscheibe 86, die in nicht weiter dargestellter Weise mit der Förderschnecke 30 gekoppelt ist und mit dieser umläuft. Auch hier hat der Blendenring 80 Überströmfenster 82; ähnliche Überströmfenster 88 sind in die mit der Schnecke 30 rotierende Ringscheibe 86 eingearbeitet, wodurch bei der Rotation der Schnecke 30 das Schwimmgut pulsierend durch den Ringspalt 64 in die konische Trommel 14 strömt.

Beim Ausführungsbeispiel der Figuren 8 und 9 besteht die Blende 78 ebenfalls aus zwei gegeneinander verdrehbaren Ringscheiben, nämlich dem Blendenring 80 und der in Förderrichtung axial davorliegenden Ringscheibe 86, die an dem Ring 56 angebracht ist. Beide Scheiben haben an ihrem radialen Innenrand Überströmfenster 82, 88, die hier dreieckig ausgebildet sind und in Abhängigkeit von ihrer Überlappung die Durchflußöffnung für das Schwimmgut in die konische Trommel 14 bestimmen. Die Ringscheibe 86 kann gegen den Blendenring 80 verstellt werden, was bereits bei der Montage der Zentrifuge vorgenommen wird. Alternativ ist es auch möglich, über nicht weiter dargestellte Bedienelemente die Ringscheibe 86 von außen in Umfangsrichtung zu verdrehen, um die Größe der Überströmfenster 82, 88 den jeweiligen Erfordernissen entsprechend einzustellen.

## Patentansprüche

1. Schneckenzentrifuge zur naßmechanischen Trennung von Feststoffgemischen mit einem um eine horizontale Achse (24) drehbaren, aus einer zylindrischen Trommel (12) und zwei konischen Trommeln (14, 16) zusammengesetzten Rotor (10), einer darin gelagerten, um dieselbe Achse (24) rotierenden Förderschnecke (26), die zwei gegenläufige Schnecken (30, 32) aufweist, mit Mitteln für den axialen Zulauf des Feststoffgemisches in die Zentrifuge und mit im Bereich der Enden der konischen Trommelwände angeordneten Austragsöffnungen (44, 42) für Sinkgut und für Schwimmgut, **dadurch gekennzeichnet, daß** am Rotor (10) eine radial nach innen ragende Staueinrichtung (48) zur Erzeugung eines unterschiedlichen Flüssigkeitsspiegels (50, 52) für das Schwimmgut und das Sinkgut angeordnet ist, wobei die Staueinrichtung (48) einen Stauring (54) aufweist, der einen Ringspalt (64) zur Welle (28) der Förderschnecke (26) freiläßt.

2. Schneckenzentrifuge nach Anspruch 1, **dadurch gekennzeichnet, daß** die Staueinrichtung (48) in Förderrichtung für das Schimmgut hinter dem Stauring (54) wenigstens ein Überlaufrohr (68) für die Trägerflüssigkeit hat, dessen radial nach innen weisende Eintrittsöffnung (70) einen Abstand zur Welle (28) der Förderschnecke (26) freiläßt.

3. Schneckenzentrifuge nach Anspruch 2, **dadurch gekennzeichnet, daß** der Abstand der Eintrittsöffnung (70) zur Welle (28) der Förderschnecke (26) größer als die radiale Breite des Ringspaltes (64) ist.

4. Schneckenzentrifuge nach Anspruch 2 oder 3, **dadurch gekennzeichnet, daß** das Überlaufrohr (68) zur Einstellung des Abstandes radial verstellbar ist.

5. Schneckenzentrifuge nach einem der Ansprüche 2 bis 4, **dadurch gekennzeichnet, daß** der Stauring (54) ein im Längsschnitt U-förmiges, das Überlaufrohr (68) umgreifendes Rinnenprofil hat, bestehend aus einem an der Rotorwand (58) befestigten, radialen Ring (56), einem den Rinnenprofilgrund bildenden Übergangsstück (60) und einer sich daran anschließenden Sperrwand (62), deren freies Ende einen geringen radialen Abstand (66) zur Rotorwand (58) freiläßt.

6. Schneckenzentrifuge nach einem der Ansprüche 2 bis 5, **dadurch gekennzeichnet, daß** dem Stauring (54) Mittel zur Einstellung des Ringspaltes (64) zugeordnet sind.

7. Schneckenzentrifuge nach Anspruch 6, **dadurch gekennzeichnet, daß** der Stauring (54) auswechselbar an der Rotorwand (58) befestigt ist.

8. Schneckenzentrifuge nach Anspruch 6 oder 7, **dadurch gekennzeichnet daß** der Stauring (54) im Bereich zwischen dem Ring (56) und dem Übergangsstück (60) eine Abschrägung (72) aufweist.

9. Schneckenzentrifuge nach Anspruch 6, **dadurch gekennzeichnet, daß** der Ringspalt (64) durch eine einstellbare Blende (78) abgeschlossen ist.

10. Schneckenzentrifuge nach Anspruch 9, **dadurch gekennzeichnet, daß** die Blende (78) aus zwei gegeneinander verdrehbaren Ringscheiben (80, 86) besteht, deren radiale Innenkanten Überströmfenster (82, 88) aufweisen.

11. Schneckenzentrifuge nach Anspruch 10, **dadurch gekennzeichnet, daß** die beiden Ringscheiben (80, 86) an dem Ring (56) angebracht sind.

12. Schneckenzentrifuge nach Anspruch 10, **dadurch gekennzeichnet, daß** eine Ringscheibe (80) an dem Ring (56) angebracht oder einstückig mit diesem ausgebildet ist, während die zweite Ringscheibe (86) mit der Förderschnecke (30) gekoppelt ist und mit dieser rotiert.

13. Schneckenzentrifuge nach Anspruch 9, **dadurch gekennzeichnet, daß** die Blende (78) einen am Ring (56) angebrachten oder einstückig mit diesem ausgebildeten Blendenring (80) aufweist, dessen radiale Innenkante Überströmfenster (82) hat, deren Öffnungen durch radial verstellbare Wehrplatten (84) einstellbar sind.

## Claims

1. Screw-type centrifuge for the wet-mechanical separation of mixtures of solids, comprising a rotor (10) made up of a cylindrical drum (12) and two conical drums (14, 16), which rotate around a horizontal axis (24), a screw conveyor (26) consisting of two screws (30, 32) working in opposite directions, which is supported in said rotor (10) and rotates around the same axis (24), means for feeding the mixture of solids axially into the centrifuge, and discharge openings (44, 42) for the sinks and the floats located at the ends of the conical drum walls, **characterized in that** a radially inward projecting baffle device (48) is mounted on the rotor (10) for producing different liquid levels (50, 52) for the floats and for the sinks, said baffle device (48) having a baffle ring (54) which leaves a ring-shaped gap (64) between it and the shaft (28) of the screw conveyor (26).

2. Screw-type centrifuge according to claim 1, wherein the baffle device (48) comprises at least one overflow pipe (68) for the carrier liquid, said overflow pipe being (68) mounted downstream - with respect to the direction in which the floats are transported - of said baffle ring (54), the radially inward-facing inlet (50) of said overflow pipe (68) leaving a distance between it and the shaft (28) of the screw conveyor (26).

3. Screw-type centrifuge according to claim 2, wherein the distance between the inlet (70) and the shaft (28) of the screw conveyor (26) is greater than the radial width of the ring-shaped gap (64).

4. Screw-type centrifuge according to claim 2 or claim 3, wherein the overflow pipe (68) can be adjusted radially to set the distance.

5. Screw-type centrifuge according to any of claims 2 to 4, wherein, in longitudinal cross section, the baffle ring (54) has a U-shaped groove profile which surrounds the overflow pipe (68), the profile consisting of a radial ring (56) attached to the rotor wall (58), a transition piece (60) forming the base of the groove profile, and a barrier wall (62) adjacent to the transition piece, the free end of said wall being a short radial distance (66) away from the rotor wall (58).

6. Screw-type centrifuge according to any of claims 2 to 5, wherein means for adjusting the ring-shaped gap (64) are assigned to the baffle ring (54).

7. Screw-type centrifuge according to claim 6, wherein the baffle ring (54) is mounted on the rotor wall (58) such that it can be replaced.

8. Screw-type centrifuge according to claim 6 or 7, wherein the baffle ring (54) has a bevel (72) in the area between the ring (56) and the transition piece (60).

9. Screw-type centrifuge according to claim 6, wherein the ring-shaped gap (64) is closed off by an adjustable throttle plate (78).

10. Screw-type centrifuge according to claim 9, wherein the throttle plate (78) consists of two ring-shaped disks (80, 86), which are adapted to be rotated relative to each other, the radially inner edges of said disks being provided with overflow windows (82, 88).

11. Screw-type centrifuge according to claim 10, wherein the two ring-shaped disks (80, 86) are attached to said ring (56).

12. Screw-type centrifuge according to claim 10, wherein one of said ring-shaped disks (80) is attached to the ring (56) or is an integral part of that ring, whereas the second ring-shaped disk (86) is connected to the conveyor screw (30) and rotates along with it.

13. Screw-type centrifuge according to claim 9, wherein said throttle plate (78) has a diaphragm ring (80), which is attached to said ring (56) or is an integral part thereof, the radially inner edge of this diaghragm ring (80) being provided with overflow windows (82), the openings of which can be varied by use of radially adjustable weir plates (84).

## Revendications

1. Centrifugeuse à vis sans fin pour la séparation gravimétrique de mélanges de matières solides comprenant un rotor (10) avec un axe de rotation horizontal (24) et constitué d'un tambour cylindrique (12) et de deux tambours coniques (14, 16), une hélice transporteuse (26) logée dans le rotor (10) y pouvant tourner sur le même axe (24), ladite hélice étant composée de deux vis sans fin (30, 32) de transport opposé, des moyens pour l'amenée axiale de la mélange de matières solides dans la centrifugeuse, et des orifices de déversement (44, 42) pour les plongeants et les flottants prévus aux extrémités des parois coniques des tambours, **caractérisée par le fait que** le rotor (10) est muni d'un dispositif de retenue (48) de saillie radiale vers l'intérieur pour la génération des niveaux de liquide divers (50, 52) des flottants et des plongeants, ledit dispositif de retenue (48) étant muni d'une bague chicane (54) laissant libre un passage annulaire (64) vers l'arbe (28) de l'hélice transporteuse (26).

2. Centrifugeuse à vis sans fin selon la revendication 1, **caractérisée par le fait que** le dispositif de retenue (48) est muni au moins d'un tuyau de trop-plein (68) pour le liquide porteur placé, dans le sens d'écoulement des flottants, en aval de la bague chicane (54), la lumière d'entrée (70) dudit tuyau (68) orientée radialement vers l'intérieur laissant libre une distance à l'arbre (28) de l'hélice transporteuse (26).

3. Centrifugeuse à vis sans fin selon la revendication 2, **caractérisée par le fait que** la distance entre la lumière d'entrée (70) et l'arbre (28) de l'hélice transporteuse (26) est plus grande que la largeur radiale du passage annulaire (64).

4. Centrifugeuse à vis sans fin selon le revendications 2 ou 3, **caractérisée par le fait que** le tuyau de trop-plein (68) est radialement déplaçable pour régler ladite distance.

5. Centrifugeuse à vis sans fin selon une des revendications 2 à 4, **caractérisée par le fait que** la bague chicane (54) présente, en section longitudinal, un profil à U comme une gouttière enveloppant le tuyau de trop-plein (68) et constitué d'un anneau radial (56) fixé à la paroi (58) du rotor, d'un raccord (60) formant le fond du profil à gouttière, et d'une paroi d'arrêt (62) reliée audit raccord, l'extrémité libre de la paroi laissant libre une petite distance radiale (66) vers la paroi (58) du rotor.

6. Centrifugeuse à vis sans fin selon une des revendications 2 à 5, **caractérisée par le fait que** à la bague chicane (54) sont associés des moyens pour régler le passage annulaire (64).

7. Centrifugeuse à vis sans fin selon la revendication 6, **caractérisée par le fait que** la bague chicane (54) est montée de façon échangeable à la paroi (58) du rotor.

8. Centrifugeuse à vis sans fin selon la revendicaiton 6 ou 7, **caractérisée par le fait que** la bague chicane (54) présente un chanfrein (72) dans la zone entre l'anneau (56) et le raccord (60).

9. Centrifugeuse à vis sans fin selon la revendication 6, **caractérisée par le fait que** le passage annulaire (64) est fermé par un obturateur reglable (78).

10. Centrifugeuse à vis sans fin selon la revendication 9, **caractérisée par le fait que** l'obturateur (78) est composé de deux disques annulaires (80, 86) aptes à être tournés l'un relatif à l'autre, dont les arêtes radiales intérieures présentent des ouvertures de décharge (82, 88).

11. Centrifugeuse à vis sans fin selon la revendication 10, **caractérisée par le fait que** les deux disques annulaires (80, 86) sont montés à l'anneau (56).

12. Centrifugeuse à vis sans fin selon la revendication 10, **caractérisée par le fait qu'**un disque annulaire (80) est monté à l'anneau (56) ou fait une pièce unique avec l'anneau (56), tandis que le second disque annulaire (86) est couplé à la vis sans fin (30) avec laquelle est en rotation.

13. Centrifugeuse à vis sans fin selon la revendication 9, **caractérisée par le fait que** l'obturateur (78) présente un anneau diaphragm (80) monté audit anneau (56) ou faisant une pièce unique avec lequel, dont l'arête radial intérieur présent des ouvertures de décharge (82) dont les ouvertures sont aptes à être ajustées par des plaques de barrage (84) radialement réglables.
